# EUROPÄISCHE PATENTSCHRIFT

(11) **EP 0 534 121 B1**
(45) Veröffentlichungstag und Bekanntmachung des Hinweises auf die Patenterteilung: **24.05.1995**
(21) Anmeldenummer: 92113992.9
(22) Anmeldetag: 17.08.1992
(51) Int. Cl.: B65H 59/00

(54) **Vorrichtung zum Aufwickeln eines Fadens auf eine Spulenhülse**
Apparatus for winding a yarn on a bobbin
Dispositif pour enrouler un fil sur une bobine

(30) Priorität: 21.09.1991 DE 4131450
(43) Veröffentlichungstag der Anmeldung: 31.03.1993
(73) Patentinhaber: Palitex Project-Company GmbH, D-47804 Krefeld (DE)
(72) Erfinder: Polnik, Peter, W-4060 Viersen 1 (DE); Achmus, Christel, W-2800 Bremen 70 (DE)
(74) Vertreter: Sroka, Peter-Christian, Dipl.-Ing.

(56) Entgegenhaltungen:
- DE-A- 3 939 595
- US-A- 4 133 493
- US-A- 4 312 482

## Beschreibung

Die Erfindung betrifft eine Vorrichtung zum Aufwickeln eines Fadens auf eine Spulenhülse mit den Merkmalen aus dem Oberbegriff des Patentanspruchs 1.

Vorrichtungen mit diesen Merkmalen sind an sich bekannt und beispielsweise in DE-OS 39 39 595 und US-PS 3 347 490 beschrieben.

Derartige Vorrichtungen werden an Textilmaschinen, beispielsweise Doppeldraht-Zwirnmaschinen, eingesetzt, um die von der Textilmaschine gelieferten Fäden beispielsweise auf Kreuzspulen aufzuwickeln.

Die dabei verwendete Doppelchangierung dient dazu, einen Längen- und damit auch Spannungsausgleich des Fadens im sogenannten Changierdreieck vor dem Fadeneinlauf in die Spulenperipherie zu erreichen.

Da bei einer Doppelchangierung der Faden über mindestes drei Fadenumlenkvorrichtungen geführt wird, ist beim Bedienen der Vorrichtung die Einfädelung erschwert.

Bei Vorrichtungen zum Aufwickeln eines Fadens mit Einfachchangierung ist es bekannt, zum Einfädeln das von der Fadenzuführungsvorrichtung kommende Fadenende mittels einer Vorrichtung zum Festklemmen des Fadenendes an einem Ende der Spulenhülse festzulegen. Der Changierfadenführer ist so gestaltet, daß der Faden beim Hin- und Hergang des Changierfadenführers selbständig in diesen eingefädelt wird. Dieses Verfahren stößt bei der Doppelchangierung mit mehreren Fadenumlenkvorrichtungen auf erhebliche Schwierigkeiten.

Der Erfindung liegt die Aufgabe zugrunde, eine Vorrichtung zum Aufwickeln eines Fadens auf eine Spulenhülse mit den Merkmalen aus dem Oberbegriff des Patentanspruchs 1 so auszugestalten, daß nach dem Festklemmen des Fadenendes an einem Ende der Spulenhülse beim Anlaufen des Aufwickelvorgangs durch das Antreiben der Spulenhülse sowie des Hauptchangierfadenführers und des Ausgleichschangierfadenführers ein automatischer Einfädelvorgang einsetzt, an dessen Ende der Faden von der Fadenzuführungsvorrichtung über die erste Fadenumlenkvorrichtung, die dritte Fadenumlenkvorrichtung und die zweite Fadenumlenkvorrichtung und den Hauptchangierfadenführer zur Spulenhülse läuft.

Die Lösung dieser Aufgabe erfolgt bei einer gattungsgemäßen Vorrichtung mittels einer Fadeneinfädeleinrichtung die die Merkmale aus dem kennzeichnenden Teil des Patentanspruchs 1 aufweist.

Vorteilhafte Weiterbildungen der Erfindung sind in den Unteransprüchen beschrieben.

Der Grundgedanke der Erfindung besteht darin, den an einem Ende der Spulenhülse festgeklemmten Faden an einer Stelle zwischen der Fadenzuführungsvorrichtung und der ersten Fadenumlenkvorrichtung zunächst soweit in einer Richtung parallel zu den Bewegungsbahnen der beiden Changierfadenführer zu bewegen, bis er die erste fest angeordnete Fadenumlenkvorrichtung überlaufen hat. Diese Bewegung wird mindestens in ihrem zweiten Teil von einem ersten, an der mit dem Hauptchangierfadenführer verbundenen zweiten Fadenumlenkvorrichtung angeordneten, Mitnehmer bewirkt, wobei der Faden in die zweite Fadenumlenkvorrichtung eingefädelt wird. Der Faden wird sodann von einem mit dem Hauptchangierfadenführer verbundenen zweiten Mitnehmer ergriffen und wieder zurückbewegt. Bei dieser Bewegung wird er zunächst in die erste Fadenumlenkvorrichtung eingefädelt, und die zwischen der ersten und der zweiten Fadenumlenkvorrichtung entstehende Fadenschlaufe wird über die am Ausgleichschangierfadenführer angeordnete dritte Fadenumlenkvorrichtung hinweggeführt. Nach der erneuten Umkehr der Bewegungsrichtung wird diese Fadenschlaufe vom zweiten Mitnehmer freigegeben und von einem an der dritten Fadenumlenkvorrichtung angeordneten dritten Mitnehmer ergriffen und in die dritte Fadenumlenkvorrichtung am Ausgleichschangierfadenführers eingefädelt. Damit ist der Faden über alle drei Fadenumlenkvorrichtungen geführt und der Einfädelvorgang ist beendet. Einzelheiten der Vorrichtungsteile welche die oben beschriebenen Vorgänge bewirken werden weiter unten anhand eines Ausführungsbeispiels erläutert.

Das Festklemmen des Fadenendes an einem Ende der Spulenhülse zur Einleitung des Einfädelvorgangs kann von Hand vorzugsweise mit einer Vorrichtung durchgeführt werden, wie sie beispielsweise in DE-OS 23 12 609 beschrieben ist oder automatisch gemäß einem Verfahren und einer Vorrichtung die in der nicht vorveröffentlichten DE-OS 40 34 482 beschrieben sind.

Die Fadenumlenkvorrichtungen können als Fadenumlenkrollen ausgebildet sein. Weiterhin hat es sich wegen der geringen Abstände der gegeneinander changierenden Teile aus Sicherheitsgründen als zweckmäßig erwiesen, wenn in Bereich zwischen der Fadenzuführungsvorrichtung und dem Hauptchangierfadenführer oberhalb der Fadenumlenkvorrichtungen ein Abdeckblech angeordnet ist, das beispielsweise aus durchsichtigem Material bestehen kann, um eine optische Kontrolle der Vorgänge zu ermöglichen.

Im folgenden wird anhand der beigefügten Figuren ein Ausführungsbeispiel für eine Vorrichtung zum Aufwickeln eines Fadens auf eine Spulenhülse nach der Erfindung näher erläutert.

In den Zeichnungen zeigen:
Figur 1 in schematischer perspektivischer Teildarstellung eine übliche Vorrichtung zum Aufwickeln eines Fadens auf eine Spulenhülse mit Doppelchangierung in Zuordnung zu einer Doppeldraht-Zwirnspindel;
Fig. 2 eine schematische Darstellung der Bewegungsvorgänge des Hauptchangierfadenführers und des Ausgleichschangierfadenführers an der Einrichtung nach Fig. 1 ohne Einfädeleinrichtung;
Fig. 2a in einer schematischen Darstellung analog Fig. 2 die Bewegungsvorgänge des Hauptchangierfadenführers und des Ausgleichschangierfadenführers im Zusammenhang mit einer Einfädelvorrichtung nach den Fig. 3 bis 9;
Fig. 3 in einer perspektivischen Teildarstellung den Bereich zwischen Fadenzuführungsvorrichtung und Spulenhülse bei einer Vorrichtung zum Aufwickeln eines Fadens mit Fadeneinfädeleinrichtung;
Die Figuren 4 bis 9 in perspektivischer Darstellung aus unterschiedlichen Blickrichtungen Teile der Vorrichtung nach Fig. 3 in verschiedenen Phasen der Bewegungsvorgänge;
Fig. 10 in einer Darstellung analog Fig. 3 die Vorrichtung nach Fig. 3 mit einem Abdeckblech.

Es soll zunächst anhand der Fig. 1 und 2 der Aufbau und Bewegungsablauf bei einer üblichen Vorrichtung zum Aufwickeln eines Fadens auf eine Spulenhülse mit Doppelchangierung näher erläutert werden. Die in Fig. 1 dargestellte Vorrichtung ist einer Doppeldraht-Zwirnspindel zugeordnet, von der schematisch das Fadeneinlaufrohr 1, der Spulentopf 2 mit darin eingesetzter Ablaufspule 3 sowie der Ballonbegrenzer 4 dargestellt sind. Der von der Ablaufspule 3 abgezogene Faden wird nach Durchlaufen des Fadeneinlaufrohres 1 und der nicht dargestellten angetriebenen Fadenspeicherscheibe unter Bildung eines Fadenballons 5 aus der Doppeldraht-Zwirnspindel herausgeführt. Der Fadenballon 5 findet seine obere Begrenzung im Ballonfadenführer 6 von dem der Faden F über Umlenkrollen 7 zur Voreilrolle 8 läuft, die auf einer von außen angetriebenen Welle befestigt ist. Die Umlenkrollen 7 sowie der Ballonfadenführer 6 sind an Träger 9 des Maschinengestells gelagert. Die Voreilrolle 8 stellt die Fadenzuführungsvorrichtung für die eigentliche Aufwickelvorrichtung dar.

Im Anschluß an die Voreilrolle 8 ist der Faden über eine erste Fadenumlenkrolle 12 geführt die fest am Maschinengestell angeordnet ist. Von dort läuft der Faden zu einer zweiten Fadenumlenkrolle 14 die mit dem Hauptchangierfadenführer 14.2 verbunden ist. Zwischen der ersten Fadenumlenkrolle 12 und der zweiten Fadenumlenkrolle 14 läuft der Faden noch über die den Ausgleichschangierfadenführer darstellende dritte Fadenumlenkrolle 13. Vom Hauptchangierfadenführer 14.2 aus läuft der Faden auf eine Spule SP, die auf einer in Fig. 1 nicht sichtbaren Spulenhülse 15 aufgewickelt wird. Die Spulenhülse 15 ist in einem Spulenrahmen zwischen Spulenrahmenarmen 16.1 und 16.2 gehaltert und zwar über Zentrierteller 18.1 bzw. 18.2. Der Antrieb der Spulenhülse 15 bzw. der Spule SP erfolgt mittels einer von außen angetriebenen Friktionsantriebswalze 17.

Der Hauptchangierfadenführer 14.2 ist an einer hin- und herbewegbaren Fadenführerstange 14.1 befestigt, während die den Ausgleichschangierfadenführer darstellende dritte Fadenumlenkrolle 13 an einer ebenfalls hin- und herbewegbaren Fadenführerstange 13.1 angeordnet ist.

Die Bewegungsbahn des Hauptchangierfadenführers ist in Fig. 1 mit B1, die des Ausgleichschangierfadenführers mit B2 bezeichnet.

Der bei einer derartigen Vorrichtung mit Doppelchangierung auftretende Bewegungsablauf ist aus Fig. 2 abzulesen.

In Fig. 2 sind die Positionen der drei Fadenumlenkrollen in drei unterschiedlichen Stellungen des Hauptchangierfadenführers und des Ausgleichschangierfadenführers dargestellt. Dabei ist mit ausgezogenen Linien die in Fig. 2 linke Endposition der zweiten Fadenumlenkrolle 14 und der dritten Fadenumlenkrolle 13 zusammen mit der festen Position der Fadenumlenkrolle 12 dargestellt. Gestrichelt sind jeweils eine mittlere Position und die in Fig. 2 rechte Endposition der Fadenumlenkrollen 14 und 13 dargestellt. Bekanntlich gilt bei der Doppelchangierung die Gesetzmäßigkeit, daß der Hauptchangierfadenführer den vollen Hub a ausführt, während in der zeitgleichen Phase der Ausgleichschangierfadenführer den halben Hub a/2 durchführt. Der Vollhub a entspricht im wesentlichen der Länge der Spule SP, und die Bewegungsbahn des Ausgleichschangierfadenführers mit dem Hub a/2 erfolgt parallel zur Bewegungsbahn des Hauptchangierfadenführers in einem Bereich der im wesentlichen zwischen der Mitte und einem Ende der Spulenhülse liegt, wobei die in Fig. 2 rechte Position der dritten Fadenumlenkrolle 13 bereits außerhalb des Endes der Spulenhülse liegen kann. Der Faden läuft in Pfeilrichtung P1 zur ersten Fadenumlenkrolle 12 und wird in Pfeilrichtung P2 von der zweiten Fadenumlenkrolle 14 über den nicht dargestellten Hauptchangierfadenführer der Spule SP zugeführt. Wie aus Fig. 2 unmittelbar abzulesen, ist die Länge des Fadenstücks zwischen der ersten Fadenumlenkrolle 12 und der zweiten Fadenumlenkrolle 14 in allen Stellungen des Hauptchangierfadenführers und des Ausgleichschangierfadenführers gleich.

Es wird nun im folgenden zunächst anhand von Fig. 3 der grundsätzliche Aufbau einer Aufwickelvorrichtung gemäß Fig. 1 mit einer Fadeneinfädeleinrichtung erläutert. In Fig. 3 ist die Vorrichtung im eingefädelten Zustand dargestellt, in dem der Faden F von der Voreilrolle 8 kommend um die erste Fadenumlenkrolle 12, sodann um die dritte Fadenumlenkrolle 13 und schließlich um die zweite Fadenumlenkrolle 14 läuft, um dann über den Hauptchangierführer 14.2 der Spulenhülse 15 zugeführt zu werden. Strichpunktiert ist der Fadenverlauf F' vor Beginn des Einfädelvorgangs angedeutet.

Es werden nunmehr die einzelnen Einrichtungsteile der Fadeneinfädeleinrichtung erläutert.

Die Vorrichtung zum Festklemmen des Fadens befindet sich an dem in Fig. 3 rechten Ende der Spulenhülse 15 und liegt somit der Bewegungsbahn des Ausgleichschangierfadenführers, also der dritten Fadenumlenkrolle 13 gegenüber. Das in Fig. 3 rechte Ende 15.1 der Spulenhülse 15 wird im folgenden als "erstes Ende" bezeichnet. Die an sich bekannte Vorrichtung zum Festklemmen des Fadens wird nicht näher erläutert. Es genügt festzuhalten, daß das Fadenende wie beispielsweise aus Fig. 4 ersichtlich zwischen den Zentrierteller 18.1 und das erste Ende 15.1 der Spulenhülse eingeklemmt wird.

Zwischen der Voreilrolle 8 und der ersten Fadenumlenkrolle 12 ist in dem in Fig. 3 im wesentlichen rechts liegenden, dem ersten Ende 15.1 der Spulenhülse gegenüberliegenden Bereich ein ortsfestes Fadenüberlaufblech 19 angeordnet. Dieses Fadenüberlaufblech 19 besitzt eine gekrümmte Oberkante 19.1, die sich im wesentlichen parallel zu den Bewegungsbahnen P4 und P5 der beiden Fadenumlenkrollen 13 und 14 erstreckt und von rechts nach links leicht abfallend ausgebildet ist. Am rechten äußeren Ende 19.11 der Oberkante 19.1 ist eine Fadenführungsrolle 24 angeordnet, die dem ersten Ende 15.1 der Spulenhülse gegenüberliegt und an ihrer Mantelfläche ein Gewinde 24.1 aufweist. Das linke innere Ende 19.12 der Oberkante 19.1 des Fadenüberlaufblechs liegt auf einer Höhe oberhalb der ersten Fadenumlenkrolle 12 und wie aus Fig. 3 zu ersehen gegenüber der ersten Fadenumlenkrolle 12 etwas nach links also in Richtung auf das "zweite Ende" 15.2 der Spulenhülse 15 versetzt.

Vor der Vorderseite des Fadenüberlaufsblechs 19 ist im Bereich des äußeren Endes 19.11 der Oberkante 19.1 ein hakenartiger Fadenniederhalter 25 angeordnet.

Wie aus Fig. 3 weiterhin abzulesen, ist im Bereich zwischen der ersten Fadenumlenkrolle 12 und dem zweiten Ende 15.2 der Spulenhülse 15 ein Fadenleitblech 20 angeordnet und zwar so, daß seine Oberkante in einer Ebene liegt, die parallel zur Bewegungsbahn der zweiten und dritten Fadenumlenkrolle 14 bzw. 13 verläuft. An dieser Oberkante befindet sich eine erste Fadenleitkante 20.1, die sich von einem Anfangspunkt im Bereich unterhalb des inneren Endes 19.12 der Oberkante 19.1 des Fadenüberlaufsblechs 19 in Richtung zum zweiten Ende 15.2 der Spulenhülse 15 ansteigend bis zur einer Fadeneinfangkerbe 20.2 erstreckt. Diese Fadeneinfangkerbe ist so angeordnet, daß sie zwischen der ersten Fadenumlenkrolle 12 und dem Endpunkt der Bewegungsbahn der zweiten Fadenumlenkrolle 14 im Bereich des zweiten Endes 15.2 der Spulenhülse 15 liegt. An der Oberkante des Fadenleitblechs 20 ist noch eine zweite Fadenleitkante 20.3 angeordnet, die sich von einem zweiten Anfangspunkt in einem dem zweiten Ende 15.2 der Spulenhülse 15 gegenüberliegenden Bereich in Richtung zum ersten Ende 15.1 der Spulenhülse hin auf einem Teil ihrer Länge ansteigend bis zur Fadeneinfangkerbe 20.2 erstreckt.

Weiterhin ist an der zweiten Fadenumlenkrolle 14 ein erster Mitnehmer 21 angeordnet, der als in Richtung der Bewegungsbahn auf das zweite Ende 15.2 der Spulenhülse hinweisender Finger ausgebildet ist und einen zu seinem freien Ende in ansteigenden Bereich mit einer Ablaufkante an der Oberseite 21.1 und einer Ablaufkante an der Unterseite 21.2 besitzt. Das innere Ende der Ablaufkante an der Unterseite 21.2 mündet direkt in die zweite Fadenumlenkrolle 14 ein.

Weiterhin ist an der Fadenführerstange 14.1 also in Verbindung mit der zweiten Fadenumlenkrolle 14 und zwar in Richtung zum ersten Ende 15.1 der Spulenhülse 15 hin ein zweiter Mitnehmer 22 angeordnet. Dieser zweite Mitnehmer besitzt eine Halterung 22.1 die im wesentlichen als U-förmig gebogenes Blech ausgebildet ist, derart, daß die Ebene des Fadenleitblechs 20 zwischen den Schenkeln dieses nach unten offenen U-förmig gebogenen Bleches verläuft und somit die Halterung auf ihrer Bewegungsbahn die Fadenleitkante 20.1 übergreift. Der eine Schenkel der Halterung ist mit der Fadenführerstange 14.1 verbunden, während der andere Schenkel an der der zweiten Fadenumlenkrolle 14 zugewandten Seite eine rückspringende Ablaufkante 22.3 trägt, und am unteren Ende des Schenkels an der von der zweiten Fadenumlenkrolle 14 abgewandten Seite ein Mitnehmerhaken 22.2 angeordnet ist, der in Richtung seiner Bewegung auf das erste Ende 15.1 der Spulenhülse hin offen ist.

Die besonderen Bedingungen, die bei der Anordnung des zweiten Mitnehmers 22 im Verhältnis zu der zweiten Fadenumlenkrolle 14 zu beachten sind, werden anhand von Fig. 2a erläutert. Hierbei sind Fig. 2a folgende zusätzliche Bezeichnungen zu entnehmen:
EP1 = Endpunkt der Bewegungsbahn der zweiten Fadenumlenkrolle 14 an der Seite des ersten Endes 15.1 der Spulenhülse;
EP2 = Endpunkt der Bewegungsbahn der zweiten Fadenumlenkrolle 14 an der Seite des zweiten Endes 15.2 der Spulenhülse;
EP3 = Endpunkt der Bewegungsbahn der dritten Fadenumlenkrolle 13 an der Seite des ersten Endes 15.1 der Spulenhülse;
EP4 = zweiter Endpunkt der Bewegungsbahn der dritten Fadenumlenkrolle 13;
X = Abstand zwischen Mitnehmerhake 22.2 und der zweiten Fadenumlenkrolle 14;
Y = Abstand zwischen Endpunkt EP2 und der Fadeneinfangkerbe 20.2;
Z = Abstand zwischen Endpunkt EP1 und Endpunkt EP3 in Bewegungsrichtung.

Um ein einwandfreies Funktionieren des zweiten Mitnehmers 22 beim Einfädelungsvorgang sicher zu stellen, muß der Abstand X zwischen dem Mitnehmerhaken 22.2 und der zweiten Fadenumlenkrolle 14 kleiner sein als der Abstand Y zwischen der Fadeneinfangkerbe 20.2 und dem Endpunkt EP2 der Bewegungsbahn der zweiten Fadenumlenkrolle 14 aber größer als der Abstand Z zwischen dem Endpunkt EP1 der Bewegungsbahn der zweiten Fadenumlenkrolle 14 und dem Endpunkt EP3 der Bewegungsbahn der dritten Fadenumlenkrolle 13.

An der dritten Fadenumlenkrolle 13 ist ein dritter Mitnehmer 23 angeordnet. Dieser Mitnehmer ist Teil einer an der dritten Fadenumlenkrolle 13 angeordneten, sich schnabelartig öffnenden, Fadeneinfangvorrichtung und besitzt einen an der Oberseite der dritten Fadenumlenkrolle 13 angeordneten in Richtung der Bewegungsbahn auf das erste Ende 15.1 der Spulenhülse hinweisenden Finger 23.1, der an der Ober- und Unterseite zum freien Ende hin ansteigende Ablaufkanten aufweist. Dieser dritte Mitnehmer 23 liegt mit seinem Ende im wesentlichen in der Ebene der Bewegungsbahn des Mitnehmerhakens 22.2. Die Ablaufkante an der Unterseite mündet in die dritte Fadenumlenkrolle 13.

Es wird nun anhand der Figuren 2a bis 9 der mit der beschriebenen Fadeneinfädeleinrichtung erzeugte Einfädelvorgang erläutert.

Das Einfädeln beginnt mit dem in den Figuren 3 und 4 dargestellten Zustand der Vorrichtung. Der in den Figuren 3 und 4 mit F' bzw. F bezeichnete Faden wird durch den Fadenniederhalter 25 und über die Fadenführungsrolle 24 zum ersten Ende 15.1 der Spulenhülse 15 geführt und dort zwischen den Zentrierteller 18.1 und die Spulenhülse 15 eingeklemmt. Dies kann beispielsweise in der Weise geschehen, daß die Spulenhülse 15 von Hand gegen Federkraft verschoben wird zur Erzeugung eines Spaltes zwischen dem Zentrierteller 18.1 und dem Ende 15.1 der Spulenhülse. In diesen Spalt wird das Fadenende FE eingelegt und nach dem Loslassen der Spulenhülse 15 unter der Wirkung der Federkraft eingeklemmt. Mit dem Auflegen der Spulenhülse 15 auf die Friktionsantriebswalze 17 wird der Faden F abgezogen. Das über die Fadenführungsrolle 24 laufenden Fadenstück wird durch das Gewinde 24.1 zum in Fig. 3 und 4 linken Ende der Fadenführungsrolle 24 geführt. Aufgrund dieser Bewegung bildet sich am ersten Ende 15.1 der Spulenhülse eine Fadenreserve. Am linken Ende der Fadenführungsrolle 24 wird der Faden an das äußere Ende 19.11 der Oberkante 19.1 des Fadenüberlaufsblechs 19 übergeben wo er in Pfeilrichtung P5 (Fig. 4) auf der abwärts geneigten Oberkante 19.1 entlangrutscht bis zum inneren Ende 19.12 der Oberkante 19.1. Nach dem Ablaufen des Fadens von der Oberkante 19.1 ist der in Fig. 5 dargestellte Zustand erreicht.

Es ist allerdings nicht unbedingt notwendig, daß es zu einem freien Abrutschen des Fadens auf der Oberkante 19.1 kommt. Wie in Fig. 5 gestrichelt angedeutet, kann der erste Mitnehmer 21 den Faden F' während seiner Bewegung auf der Oberkante 19.1 ergreifen und infolge seiner Bewegung in Pfeilrichtung P7 den Faden in Pfeilrichtung P8 in Richtung der Changierbewegung zwangsläufig mitnehmen. Jedenfalls wird der Faden spätestens in der in Fig. 5 ausgezogen dargestellten Stellung vom ersten Mitnehmer 21 mitgenommen, wobei er an der Ablaufkante 21.2 an der Unterseite entlanggleitet bis in die zweite Fadenumlenkrolle 14 hinein.

Der Faden wird von der zweiten Fadenumlenkrolle 14 zwingend auf der Fadenleitkante 20.1 des Fadenleitblechs 20 aufwärts mitgeführt, bis er in die Fadeneinfangkerbe 20.2 gerät. Dieser Zustand ist in Fig. 6 dargestellt.

Die zweite Fadenumlenkrolle 14 mit dem ersten Mitnehmer 21 bewegt sich in der gleichen Richtung P9 (Fig. 6) weiter bis zum Endpunkt ihrer Bewegungsbahn, wobei der zweite Mitnehmer 22 mitgeführt wird. Beim Vorbeigang an der Fadeneinfangkerbe 20.2 überläuft der Mitnehmerhaken 22.2 den Faden F' mittels der Ablaufschräge 22.3. Dies ist in Fig. 7 gestrichelt angedeutet. Beim Rücklauf der zweiten Fadenumlenkrolle 14 in Pfeilrichtung P10 und der entsprechenden Bewegung des zweiten Mitnehmers 22 greift der Mitnehmerhaken 22.2 nunmehr unter den Faden F und nimmt ihn in Pfeilrichtung P11 mit, bis er in die erste Fadenumlenkrolle 12 gerät, wobei die an dieser Fadenumlenkrolle angeordnete, sich schnabelartig öffnende Einfangvorrichtung 26, diesen Vorgang unterstützt.

Der weitere Fortgang der Bewegung ist aus Fig. 8 zu entnehmen. Der Faden F läuft nunmehr um die erste Fadenumlenkrolle 12, den Mitnehmerhaken 22.2 und die zweite Fadenumlenkrolle 14. Die vom Mitnehmerhaken 22.2 mitgeführte Fadenschlaufe FS überläuft den an der dritten Fadenumlenkrolle 13 angeordneten dritten Mitnehmer 23.1. Sowohl der zweite Mitnehmer 22 als auch die dritte Fadenumlenkrolle 13 bewegen sich in den Pfeilrichtungen P12 bzw. P13 auf ihre jeweiligen Endpositionen zu (siehe Figur 2a), wie auch in Fig. 8 gestrichelt angedeutet.

In Fig. 9 ist die Situation beim Rücklauf des zweiten Mitnehmers 22 in Pfeilrichtung P14 dargestellt. Die Fadenschlaufe FS wird dabei in der durch FS' angedeuteten Weise durch den dritten Mitnehmer 23.1 aus dem Mitnehmerhaken 22.2 entnommen und unter Einwirkung der Fadeneinfangvorrichtung 23 an der dritten Fadenumlenkrolle 13 in diese eingefädelt. Diese endgültige Situation ist in Fig. 9 ausgezogen dargestellt. Die dritte Fadenumlenkrolle 13 bewegt sich weiter in Pfeilrichtung P15.

Mit der Einfädelung in die dritte Fadenumlenkrolle 13 ist der Einfädelvorgang beendet. Der Faden F verläuft nunmehr wie aus Fig. 9 zu entnehmen genau in der Weise wie es in Fig. 3 dargestellt ist.

Wie der Funktionsablauf zeigt, ergibt sich die oben erläuterte Bedingung für den Abstand des zweiten Mitnehmers 22 von der zweiten Umlenkrolle 14 dadurch, daß einerseits in der Endposition EP2 der zweiten Fadenumlenkrolle 14 (Fig. 2 a) der Mitnehmerhaken 22.2 die Fadeneinfangkerbe 20.2 passiert haben muß (Fig. 7) und andererseits in den Endpositionen EP1 bzw. EP3 der zweiten Fadenumlenkrolle 14 und der dritten Fadenumlenkrolle 13 der Mitnehmerhaken 22.2 die dritte Fadenumlenkrolle 13 soweit überlaufen haben muß, daß beim Rücklauf die Fadenschlaufe vom dritten Mitnehmer 23.1 übernommen werden kann (Fig. 8, 9).

Die oben beschriebene Einfädeleinrichtung ermöglicht nicht nur die Neuanlage eines Fadens auf eine leere Spulenhülse sondern auch ein Wiederanlegen nach einem Fadenbruch. Es ist dann auch möglich, den Faden am zweiten Ende 15.2 der Spulenhülse oder in der Nähe dieses Endes anzulegen und den automatischen Einfädelvorgang einzuleiten, der dann unter Benutzung der zweiten Fadenleitkante 20.3 abläuft. Wie in den Zeichnungen nicht eigens dargestellt aber z.B. aus Fig. 3 und Fig. 5 bis 7 ohne weiteres zu erkennen, wird ein am zweiten Ende 15.2 angelegter Faden zunächst unmittelbar vom Hauptchangierfadenführer 14.2 ergriffen und in Richtung auf das erste Ende 15.1 der Spulenhülse mitgeführt. Dabei wird der Faden über die zweite Fadenleitkante 20.3 mitgenommen, bis er in die Fadeneinfangkerbe 20.2 gelangt. Aus dieser Fadeneinfangkerbe wird er vom Hauptchangierfadenführer 14.2 wieder herausgezogen und auf der ersten Fadenleitkante 20.1 mitgeführt, wobei er aber die erste Fadenumlenkrolle 12 nicht überlaufen kann. Beim nächsten Changierhub, der vom ersten Ende 15.1 zum zweiten Ende 15.2 der Spulenhülse verläuft, ergibt sich nun wieder der bereits beschriebene automatische Einfädelvorgang.

Aus dem beschriebenen Funktionsablauf geht hervor, daß beim Einfädelvorgang eine Reihe eng beieinander stehender Bauteile sich in Relativbewegung gegeneinander befinden. Es hat sich daher aus Sicherheitsgründen als zweckmäßig erwiesen, wenn wie in Fig. 10 dargestellt der Bereich der Fadeneinfädeleinrichtung mit einem Abdeckblech 27 abgedeckt ist. Dieses Abdeckblech 27 befindet sich zweckmäßigerweise zwischen der Voreilrolle 8 und dem Hauptchangierfadenführer 14.2 und ist so ausgestaltet, daß es sich oberhalb der Fadenumlenkrollen 12, 13 und 14 befindet aber den Bereich des Fadenniederhalters 25 und der Fadenführungsrolle 24 freiläßt, damit der oben beschriebene Arbeitsgang, bei dem der Faden unter dem Fadenniederhalter 25 und über die Fadenführungsrolle 24 geführt wird und zwischen dem Zentrierteller 18.1 und dem Ende 15.1 der Spulenhülse eingeklemmt wird, ungestört möglich ist. Nach dem Beginn des eigentlichen Einfädelvorgangs unterläuft der Faden das Abdeckblech 27. Das Abdeckblech 27 kann, um ein Beobachten des Einfädelvorgangs zu ermöglichen, aus durchsichtigem Material bestehen.

## Patentansprüche

1. Vorrichtung zum Aufwickeln eines Fadens auf eine Spulenhülse (15) mit einer Halterung für die Spulenhülse (15), einer Vorrichtung (18.1) zum Festklemmen des Fadenendes an einem Ende (15.1) der Spulenhülse, einem Antriebselement (17) für die Spulenhülse, einer vom zuzuführenden Faden durchlaufenen Fadenzuführungsvorrichtung (8) einer der Fadenzuführungsvorrichtung nachgeordneten im wesentlichen der Mitte der Spulenhülse gegenüberliegenden, fest angeordneten, ersten Fadenumlenkvorrichtung (12), einem Hauptchangierfadenführer (14.2), an dem eine zweite Fadenumlenkvorrichtung (14) angeordnet ist und der zwischen der ersten Fadenumlenkvorrichtung (12) und der Spulenhülse (15) angeordnet und auf einer Bewegungsbahn parallel zur Mittelachse der Spulenhülse mit einem vorgegebenen, sich im wesentlichen über die gesamte Spulenlänge erstreckenden, ersten Changierhub (a) hin- und herbewegbar ist, sowie einem Ausgleichschangierfadenführer (13), der als dritte Fadenumlenkvorrichtung ausgebildet ist und der zwischen der ersten Fadenumlenkvorrichtung (12) und dem Hauptchangierfadenführer (14.2) angeordnet und auf einer Bewegungsbahn parallel zur Bewegungsbahn des Hauptchangierfadenführers (14.2) in einem Bereich, der im wesentlichen zwischen der Mitte und einem Ende der Spulenhülse liegt, mit einem zweiten Changierhub (a/2), dessen Größe im wesentlichen dem halben ersten Changierhub entspricht, hin- und herbewegbar ist, wobei im Aufwickelbetrieb der Faden von der Fadenzuführungsvorrichtung (8) über die im wesentlichen in einer Ebene liegenden Fadenumlenkvorrichtungen und den Hauptchangierfadenführer zur Spulenhülse geführt ist, gekennzeichnet durch eine Fadeneinfädeleinrichtung mit folgenden Merkmalen:
a) die Vorrichtung (18.1) zum Festklemmen des Fadens ist an dem der Bewegungsbahn des Ausgleichschangierfadenführers (13) gegenüberliegenden ersten Ende (15.1) der Spulenhülse (15) angeordnet;
b) zwischen der Fadenzuführungsvorrichtung (8) und der ersten Fadenumlenkvorrichtung (12) ist ein Fadenüberlaufblech (19) angeordnet, das eine gekrümmte Oberkante (19,1) besitzt, auf der der Faden beim Einfädelvorgang entlanggleiten kann, wobei sich die Oberkante (19.1) im wesentlichen parallel zu der Bewegungsbahn des Hauptchangierfadenführers (14.2) von einem der Vorrichtung (18.1) zum Festklemmen des Fadens gegenüberliegenden äußeren Ende (19.11) zu einem der ersten Fadenumlenkvorrichtungen (12) gegenüberliegenden inneren Ende (19.12) auf einer Höhe oberhalb der ersten Fadenumlenkvorrichtung (12) erstreckt;
c) zwischen der zweiten und der dritten Fadenumlenkvorrichtung (14, 13) ist in einer Ebene parallel zur Bewegungsbahn des Hauptchangierfadenführers (14.2) eine Fadenleitkante (20.1) angeordnet, die sich von einem Anfangspunkt im Bereich unterhalb des inneren Endes (19.12) der Oberkante (19.1) des Fadenüberlaufblechs (19) in Richtung zum zweiten Ende (15.2) der Spulenhülse (15) ansteigend zu einer Fadeneinfangkerbe (20.2) erstreckt, welche zwischen der ersten Fadenumlenkvorrichtung (12) und dem im Bereich des zweiten Endes (15.2) der Spulenhülse (15) liegenden Endpunkt (EP2) der Bewegungsbahn der zweiten Fadenumlenkvorrichtung (14) angeordnet ist;
d) an der zweiten Fadenumlenkvorrichtung (14) ist ein erster Mitnehmer (21) angeordnet, der als im wesentlichen in Richtung seiner Bewegungsbahn auf das zweite Ende (15.2) der Spulenhülse (15) hinweisender Finger mit zu seinem freien Ende hin ansteigender Ablaufkante an der Oberseite und Unterseite ausgebildet ist, wobei das innere Ende der Ablaufkante an der Unterseite in die zweite Fadenumlenkvorrichtung (14) mündet;
e) mit der zweiten Fadenumlenkvorrichtung (14) ist in Richtung zum ersten Ende (15.1) der Spulenhülse (15) hin ein zweiter Mitnehmer (22) verbunden, der eine Halterung (22.1) aufweist, die auf ihrer Bewegungsbahn die Fadenleitkante (20.1) übergreift und einen in Richtung seiner Bewegungsbahn auf das erste Ende (15.1) der Spulenhülse (15) offenen Mitnehmerhaken (22.2) trägt, wobei die Anordnung so ist, daß der Abstand (X) zwischen dem Mitnehmerhaken (22.2) und der zweiten Fadenumlenkvorrichtung (14) kleiner ist als der Abstand (Y) zwischen der Fadeneinfangkerbe (20.2) und dem im Bereich des zweiten Endes (15.2) der Spulenhülse (15) liegenden Endpunkt (EP2) der Bewegungsbahn der zweiten Fadenumlenkvorrichtung (14) aber größer als der Abstand (Z) zwischen dem im Bereich des ersten Endes (15.1) der Spulenhülse (15) liegenden Endpunkt (EP1) der Bewegungsbahn der zweiten Fadenumlenkvorrichtung (14) und dem in diesem Bereich liegenden Endpunkt (EP3) der Bewegungsbahn der dritten Fadenumlenkvorrichtung (13);
f) an der dritten Fadenumlenkvorrichtung (13) ist ein dritter Mitnehmer (23) angeordnet, der als im wesentlichen in Richtung seiner Bewegungsbahn auf das erste Ende (15.1) der Spulenhülse (15) hinweisender Finger mit zu seinem freien, im wesentlichen in der Ebene der Bewegungsbahn des Mitnehmerhakens (22.2) liegenden Ende hin ansteigenden Ablaufkanten an der Oberseite und Unterseite ausgebildet ist, wobei das Ende der Ablaufkante an der Unterseite in die dritte Fadenumlenkvorrichtung (13) mündet.

2. Vorrichtung nach Anspruch 1, dadurch gekennzeichnet, daß am äußeren Ende (19.11) der Oberkante (19.1) des Fadenüberlaufsblechs (19) eine Fadenführungsrolle (24) angeordnet ist, die an ihrer Mantelfläche mit einem Gewinde (24.1) versehen ist.

3. Vorrichtung nach Anspruch 1 oder 2, dadurch gekennzeichnet, daß vor der Vorderseite des Fadenüberlaufblechs (19) ein Fadenniederhalter (25) angeordnet ist.

4. Vorrichtung nach einem der Ansprüche 1 bis 3 dadurch gekennzeichnet, daß die Halterung für die Spulenhülse (15) zwei in einem Spulenrahmen (16.1, 16.2) drehbar gelagerte Zentrierteller (18.1, 18.2) aufweist, von denen ein erster (18.1) die Vorrichtung zum Festklemmen des Fadenendes bildet, in dem er verkippbar am Spulenrahmen (16.1) gelagert ist, und die Spulenhülse (15) in Richtung auf den zweiten Zentrierteller (18.2) gegen Federkraft verschiebbar ist zur Erzeugung eines Spalts zwischen dem ersten Zentrierteller (18.1) und dem ihm zugewandten Ende (15.1) der Spulenhülse (15), wobei das Fadenende (FE) in diesen Spalt einlegbar und nach Rückführung der Spulenhülse (15) in die Ausgangslage zwischen dem ersten Zentrierteller (18.1) und dem Ende (15.1) der Spulenhülse festgeklemmt ist.

5. Vorrichtung nach einem der Ansprüche 1 bis 4 dadurch gekennzeichnet, daß die Oberkante (19.1) des Fadenüberlaufsblechs (19) von der Fadenführungsrolle (24) zum inneren Ende (19.12) des Fadenüberlaufsblechs (19) hin geneigt angeordet ist.

6. Vorrichtung nach einem der Ansprüche 1 bis 5 dadurch gekennzeichnet, daß mindestens ein Teil der Fadenumlenkvorrichtungen (12, 13, 14) als Fadenumlenkrollen ausgebildet ist.

7. Vorrichtung nach Anspruch 6 dadurch gekennzeichnet, daß die Fadenumlenkrollen (12, 13, 14) mindestens teilweise mit sich schnabelartig öffnenden Fadeneinfangvorrichtungen (26, 23, 21) versehen sind.

8. Vorrichtung nach Anspruch 7, dadurch gekennzeichnet, daß der an der zweiten Fadenumlenkrolle (14) angeordnete erste Mitnehmer (21) und der an der dritten Fadenumlenkrolle (13) angeordnete dritte Mitnehmer (23) Teil der Fadeneinfangvorrichtungen sind.

9. Vorrichtung nach einem der Ansprüche 1 bis 8 dadurch gekennzeichnet, daß die Fadenleitkante (20.1) die Oberkante eines in einer Ebene parallel zur Bewegungsbahn des Hauptchangierfadenführers (14.2) angeordneten Fadenleitblechs (20) ist, in welcher die Fadeneinfangkerbe (20.2) angeordnet ist.

10. Vorrichtung nach Anspruch 9 dadurch gekennzeichnet, daß die Halterung (22.1) des zweiten Mitnehmers (22) als im wesentlichen U-förmig gebogenes Blech ausgebildet ist, wobei die Ebene des Fadenleitblechs (20) zwischen den Schenkeln des nach unten offenen U-förmig gebogenen Blechs verläuft und einer der Schenkel an einer den Hauptchangierfadenführer tragenden Fadenführerstange (14.1) befestigt ist, während der andere Schenkel an der der zweiten Fadenumlenkvorrichtung (14) zugewandten Seite eine rückspringende Ablaufkante (22.3) trägt, während an der von der zweiten Fadenumlenkvorrichtung (14) abgewandten Seite am unteren Ende des Schenkels der Mitnehmerhaken (22.2) angeordnet ist.

11. Vorrichtung nach den Ansprüchen 2 und 3 dadurch gekennzeichent, daß im Bereich zwischen der Fadenzuführungsvorrichtung (8) und dem Hauptchangierfadenführer (14.2) oberhalb der Fadenumlenkvorrichtungen (12, 13, 14) ein den Bereich der Fadenführungsrolle (24) und des Fadenniederhalters (25) freilassendes Abdeckblech (27) angeordnet ist.

12. Vorrichtung nach Anspruch 11 dadurch gekennzeichnet, daß das Abdeckblech (27) aus durchsichtigem Material besteht.

## Claims

1. Device for winding a thread onto a bobbin case (15) with a mounting for the bobbin case (15), a device (18.1) for clamping the end of the thread to one end (15.1) of the bobbin case, a drive element (17) for the bobbin case, a thread feeder (8) with the thread to be fed passing through it, a first fixed thread deflecting device (12), which is disposed downstream of the thread feeder and lies essentially opposite the centre of the bobbin case, and with a main traversing thread guide (14.2), on which a second thread deflecting device (14) is disposed and which is arranged between the first thread deflecting device (12) and the bobbin case (15) and may be moved back and forth on a path of movement parallel to the central axis of the bobbin case with a predetermined, first traversing lift (a) extending essentially over the entire bobbin length, also with a compensating traversing thread guide (13), which is constructed as a third thread deflecting device arranged between the first thread deflecting device (12) and the main traversing thread guide (14.2) and may be moved back and forth on a path of movement parallel to the path of movement of the main traversing thread guide (14.2) in an area located essentially between the centre and one end of the bobbin case with a second traversing lift (a/2), which corresponds essentially in magnitude to half the first traversing lift, wherein during the winding operation, the thread is directed from the thread feeder (8) via the thread deflecting device located essentially in one plane and via the main traversing thread guide to the bobbin case, characterised by a threading system with the following features:
a) the device (18.1) for clamping the thread is disposed on the first end (15.1) of the bobbin case (15) lying opposite the path of movement of the compensating traversing thread guide (13);
b) between the thread feeder (8) and the first thread deflecting device (12) a thread overrun plate (19) with a curved upper edge (19.1) is arranged, along which the thread can slide during the threading process, said upper edge (19.1) extending essentially parallel to the path of movement of the main traversing thread guide (14.2) from an outer end (19.11) located opposite the device (18.1) for clamping the thread to an inner end (19.12) located opposite the first thread deflecting devices (12) at a level above the first thread deflecting device (12);
c) a thread guide edge (20.1) is arranged between the second and the third thread deflecting devices (14, 13) in a plane parallel to the path of movement of the main traversing thread guide (14.2), said thread guide edge (20.1) extending from a starting point in the area below the inner end (19.12) of the upper edge (19.1) of the thread overrun plate (19) in the direction of the second end (15.2) of the bobbin case (15) on an upward incline to a thread trapping slot (20.2) arranged between the first thread deflecting device (12) and the end point (EP2) of the path of movement of the second thread deflecting device (14) located in the area of the second end (15.2) of the bobbin case (15);
d) on the second thread deflecting device (14) a first driver (21) is arranged, which is constructed in the form of a finger pointing essentially in the direction of its path of movement onto the second end (15.2) of the bobbin case (15) with a run-off edge on the upper side and lower side ascending towards its free end, the inner end of said run-off edge on the lower side feeding into the second thread deflecting device (14);
e) a second driver (22) is connected to the second thread deflecting device (14) towards the first end (15.1) of the bobbin case (15), said second driver (22) having a mounting (22.1), which overlaps the thread guide edge (20.1) on its path of movement and bears a driver hook (22.2) open in the direction of its path of movement onto the first end (15.1) of the bobbin case (15), the arrangement being such in this case that the distance (X) between the driver hook (22.2) and the second thread deflecting device (14) is smaller than the distance (Y) between the thread trapping slot (20.2) and the end point (EP2) of the path of movement of the second thread deflecting device (14) located in the area of the second end (15.2) of the bobbin case (15), but is greater than the distance (Z) between the end point (EP1) of the path of movement of the second thread deflecting device (14) located in the area of the first end (15.1) of the bobbin case (15) and the end point (EP3) of the path of movement of the third thread deflecting device (13) located in this area;
f) on the third thread deflecting device (13) a third driver (23) is disposed, which is constructed in the form of a finger pointing essentially in the direction of its path of movement onto the first end (15.1) of the bobbin case (15) with a run-off edge on the upper side and lower side ascending towards its free end located essentially in the plane of the path of movement of the driver hook (22.2), the end of said run-off edge on the lower side feeding into the third thread deflecting device (13).

2. Device according to Claim 1, characterised in that a thread guide roll (24) provided with a screw thread (24.1) on its shell surface is arranged at the outer end (19.11) of the upper edge (19.1) of the thread overrun plate (19).

3. Device according to Claim 1 or 2, characterised in that a thread hold-down means (25) is arranged in front of the front side of the thread overrun plate (19).

4. Device according to one of Claims 1 to 3, characterised in that the mounting for the bobbin case (15) has two centring discs (18.1, 18.2) rotatably mounted in a creel (16.1, 16.2), a first (18.1) of which forming the device for clamping the thread end, being mounted to tilt on the creel (16.1), and the bobbin case (15) may be shifted in the direction of the second centring disc (18.2) against spring force to form a gap between the first centring disc (18.1) and the end (15.1) of the bobbin case (15) facing it, and the thread end (FE) may be inserted into this gap and is clamped between the first centring disc (18.1) and the end (15.1) of the bobbin case (15) after the bobbin case (15) is returned to the starting position.

5. Device according to one of Claims 1 to 4, characterised in that the upper edge (19.1) of the thread overrun plate (19) is arranged to slope from the thread guide roll (24) towards the inner end (19.12) of the thread overrun plate (19).

6. Device according to one of Claims 1 to 5, characterised in that at least part of the thread deflecting devices (12, 13, 14) is constructed in the form of thread deflection rolls.

7. Device according to Claim 6, characterised in that the thread deflection rolls (12, 13, 14) are provided at least partially with thread trapping devices (26, 23, 21), which open like a bird's beak.

8. Device according to Claim 7, characterised in that the first driver (21) arranged on the second thread deflection roll (14) and the third driver (23) arranged on the third thread deflection roll (13) form part of the thread trapping devices.

9. Device according to one of Claims 1 to 8, characterised in that the thread guide edge (20.1) is the upper edge of a thread guide plate (20), which is disposed in a plane parallel to the path of movement of the main traversing thread guide (14.2) and in which the thread trapping slot (20.2) is disposed.

10. Device according to Claim 9, characterised in that the mounting (22.1) of the second driver (22) is constructed in the form of a plate curved essentially in the shape of a U, in which case the plane of the thread guide plate (20) runs between the legs of the plate curved in a U shape open to the bottom and one of the legs is fastened to a thread guide rod (14.1) supporting the main traversing thread guide, whereas on its side facing the second thread deflecting device (14), the other leg supports a retracting run-off edge (22.3), and the driver hook (22.2) is arranged on the lower end of the leg on its side averted from the second thread deflecting device (14).

11. Device according to Claims 2 and 3, characterised in that a cover plate (27) leaving exposed the area of the thread guide roll (24) and the thread hold-down means (25) is arranged in the area between the thread feeder (8) and the main traversing thread guide (14.2) above the thread deflecting devices (12, 13, 14).

12. Device according to Claim 11, characterised in that the cover plate (27) is made of transparent material.

## Revendications

1. Dispositif d'enroulement d'un fil sur un tube de bobine (15), comportant un support pour le tube de bobine (15), un dispositif (18.1) de blocage de l'extrémité du fil à une extrémité (15.1) du tube de bobine, un élément (17) d'entraînement du tube de bobine, un moyen d'amenée de fil (8) traversé par le fil à amener, un premier moyen de renvoi de fil (12) monté fixe après ce moyen d'amenée de fil sensiblement en face du milieu du tube de bobine, un guide-fil de va-et-vient principal (14.2) sur lequel est placé un deuxième moyen de renvoi de fil (14) et qui est placé entre le premier moyen de renvoi de fil (12) et le tube de bobine (15) et peut être soumis à un mouvement de va-et-vient sur une trajectoire parallèle à l'axe du tube de bobine avec une première course fixée de va-et-vient (a) s'étendant sensiblement sur toute la longueur de bobine, et un guide-fil de va-et-vient compensateur (13) qui est constitué d'un troisième moyen de renvoi de fil, est placé entre le premier moyen de renvoi de fil (12) et le guide-fil de va-et-vient principal (14.2) et peut être soumis à un mouvement de va-et-vient sur une trajectoire parallèle à la trajectoire du guide-fil de va-et-vient principal (14.2) dans une zone située en gros entre le milieu et une extrémité du tube de bobine avec une deuxième course de va-et-vient (a/2) correspondant sensiblement à la moitié de la première course de va-et-vient, le fil, pendant le bobinage, allant du moyen d'amenée de fil (8) au tube de bobine en passant sur les moyens de renvoi de fil, qui sont situés sensiblement dans un plan, et par le guide-fil de va-et-vient principal, caractérisé par un dispositif d'enfilage de fil ayant les caractéristiques suivantes :
a) le moyen (18.1) de blocage du fil est placé à la première extrémité (15.1), située en face de la trajectoire du guide-fil de va-et-vient compensateur (13), du tube de bobine (15),
b) entre le moyen d'amenée de fil (8) et le premier moyen de renvoi de fil (12) est placée une plaque de débordement de fil (19) qui a un bord supérieur courbe (19.1) le long duquel le fil peut glisser lors de l'opération d'enfilage, ce bord supérieur (19.1) s'étendant sensiblement parallèlement à la trajectoire du guide-fil de va-et-vient principal (14.2) d'une extrémité extérieure (19.11) située en face du moyen (18.1) de blocage du fil à une extrémité intérieure (19.12) située en face du premier moyen de renvoi de fil (12), une certaine hauteur au-dessus du premier moyen de renvoi de fil (12),
c) entre les deuxième et troisième moyens de renvoi de fil (14,13) est placé, dans un plan parallèle à la trajectoire du guide-fil de va-et-vient principal (14.2), un bord guide-fil (20.1) qui s'étend d'un point initial situé dans la zone située au-dessous de l'extrémité intérieure (19.12) du bord supérieur (19.1) de la plaque de débordement de fil (19), en montant en direction de la deuxième extrémité (15.2) du tube de bobine (15), à une encoche de capture de fil (20.2) qui est placée entre le premier moyen de renvoi de fil (12) et l'extrémité (EP2), située dans la zone de la deuxième extrémité (15.2) du tube de bobine (15), de la trajectoire du deuxième moyen de renvoi de fil (14),
d) sur le deuxième moyen de renvoi de fil (14) est placé un premier entraîneur (21) qui est constitué d'un doigt dirigé en gros dans la direction de sa trajectoire vers la deuxième extrémité (15.2) du tube de bobine (15) et ayant sur le dessus et le dessous un bord de déroulement montant vers son extrémité libre, l'extrémité intérieure du bord de déroulement situé sur le dessous débouchant dans le deuxième moyen de renvoi de fil (14),
e) au deuxième moyen de renvoi de fil (14) est joint, en direction de la première extrémité (15.1) du tube de bobine (15), un deuxième entraîneur (22) qui présente un support (22.1) qui coiffe sur sa trajectoire le bord guide-fil (20.1) et porte un crochet entraîneur (22.2) ouvert dans la direction de sa trajectoire vers la première extrémité (15.1) du tube de bobine (15), la disposition étant telle que la distance (X) entre le crochet entraîneur (22.2) et le deuxième moyen de renvoi de fil (14) soit inférieure à la distance (Y) entre l'encoche de capture de fil (20.2) et l'extrémité (EP2), située dans la zone de la deuxième extrémité (15.2) du tube de bobine (15), de la trajectoire du deuxième moyen de renvoi de fil (14), mais supérieure à la distance (Z) entre l'extrémité (EP1), située dans la zone de la première extrémité (15.1) du tube de bobine (15), de la trajectoire du deuxième moyen de renvoi de fil (14) et l'extrémité (EP3), située dans cette zone, de la trajectoire du troisième moyen de renvoi de fil (13),
f) sur le troisième moyen de renvoi de fil (13) est placé un troisième entraîneur (23) qui est constitué d'un doigt dirigé sensiblement dans la direction de sa trajectoire vers la première extrémité (15.1) du tube de bobine (15) et ayant sur le dessus et le dessous des bords de déroulement montant vers son extrémité libre située sensiblement dans le plan de la trajectoire du crochet entraîneur (22.2), l'extrémité du bord de déroulement situé sur le dessous débouchant dans le troisième moyen de renvoi de fil (13).

2. Dispositif selon la revendication 1, caractérisé par le fait qu'à l'extrémité extérieure (19.11) du bord supérieur (19.1) de la plaque de débordement de fil (19) est placée une poulie guide-fil (24) qui est pourvue sur sa surface latérale d'un filetage (24.1).

3. Dispositif selon l'une des revendications 1 et 2, caractérisé par le fait que devant le côté avant de la plaque de débordement de fil (19) est placé un abaisse-fil (25).

4. Dispositif selon l'une des revendications 1 à 3, caractérisé par le fait que le support du tube de bobine (15) présente deux plateaux centreurs (18.1, 18.2) montés tournants dans un cadre à enroulement (16.1, 16.2), dont un premier (18.1) forme le moyen de blocage de l'extrémité du fil en étant monté basculant sur le cadre à enroulement (16.1), et le tube de bobine (15) peut être déplacé en direction du deuxième plateau centreur (18.2) contre l'action d'une force élastique pour la création d'un interstice entre le premier plateau centreur (18.1) et l'extrémité dirigée vers celui-ci (15.1) du tube de bobine (15), l'extrémité (FE) du fil pouvant être mise dans cet interstice et étant, après retour du tube de bobine (15) en position initiale, bloquée entre le premier plateau centreur (18.1) et l'extrémité (15.1) du tube de bobine.

5. Dispositif selon l'une des revendications 1 à 4, caractérisé par le fait que le bord supérieur (19.1) de la plaque de débordement de fil (19) est placé incliné de la poulie guide-fil (24) vers l'extrémité intérieure (19.12) de la plaque de débordement de fil (19).

6. Dispositif selon l'une des revendications 1 à 5, caractérisé par le fait qu'au moins une partie des moyens de renvoi de fil (12, 13, 14) est des poulies.

7. Dispositif selon la revendication 6, caractérisé par le fait que les poulies de renvoi de fil (12, 13, 14) sont au moins en partie pourvues de moyens de capture de fil (26, 23, 21) s'ouvrant à la manière d'un bec.

8. Dispositif selon la revendication 7, caractérisé par le fait que le premier entraîneur (21), placé sur la deuxième poulie de renvoi de fil (14), et le troisième entraîneur (23), placé sur la troisième poulie de renvoi de fil (13), font partie des moyens de capture de fil.

9. Dispositif selon l'une des revendications 1 à 8, caractérisé par le fait que le bord guide-fil (20.1) est le bord supérieur d'une plaque guide-fil (20) placée dans un plan parallèle à la trajectoire du guide-fil de va-et-vient principal (14.2) et dans laquelle est faite l'encoche de capture de fil (20.2).

10. Dispositif selon la revendication 9, caractérisé par le fait que le support (22.1) du deuxième entraîneur (22) est constitué d'une plaque cintrée sensiblement en U, le plan de la plaque guide-fil (20) passant entre les ailes de cette plaque cintrée en U ouverte vers le bas et une de ces ailes étant fixée à un tige guide-fil (14.1) portant le guide-fil de va-et-vient principal, tandis que l'autre aile porte, sur le côté dirigé vers le deuxième moyen de renvoi de fil (14), un bord de déroulement rentrant (22.3), tandis que le crochet entraîneur (22.2) est placé sur le côté opposé au deuxième moyen de renvoi de fil (14) à l'extrémité inférieure de cette aile.

11. Dispositif selon les revendications 2 et 3, caractérisé par le fait que dans la zone entre le moyen d'amenée de fil (8) et le guide-fil de va-et-vient principal (14.2) est placée au-dessus des moyens de renvoi de fil (12, 13, 14) une plaque de couverture (27) qui laisse libre la zone de la poulie guide-fil (24) et de l'abaisse-fil (25).

12. Dispositif selon la revendication 11, caractérisé par le fait que la plaque de couverture (27) est en matière transparente.
